# EUROPÄISCHE PATENTSCHRIFT

(11) **EP 4 050 279 B1**
(45) Veröffentlichungstag und Bekanntmachung des Hinweises auf die Patenterteilung: **17.07.2024**
(21) Anmeldenummer: 22155881.0
(22) Anmeldetag: 09.02.2022
(51) Int. Cl.: F24F 13/065, F24F 13/10, F24F 13/12, F24F 11/74, F24F 11/79, F24F 13/06

(54) **LUFTAUSLASS**
AIR OUTLET
SORTIE D'AIR

(30) Priorität: 09.02.2021 DE 102021102936
(43) Veröffentlichungstag der Anmeldung: 31.08.2022
(73) Patentinhaber: Schako KG, 78600 Kolbingen (DE)
(72) Erfinder: VÖGELI, Beat, 8248 Uhwiesen (CH)
(74) Vertreter: Patentanwälte und Rechtsanwalt Weiß, Arat & Partner mbB

(56) Entgegenhaltungen:
- EP-A1- 2 860 467
- KR-B1- 100 479 463
- US-A- 5 058 490
- US-A1- 2009 170 419

## Beschreibung

### Technisches Gebiet

Die Erfindung betrifft einen Luftauslass zum Auslassen von Luft mit einem Stutzen, der an ein Luftführungssystem angeschlossen ist und mit einer Frontplatte, aus der zumindest ein Teil eines Luftstroms austritt.

### Stand der Technik

Luftauslässe der o.g. Art sind in vielfältiger Form und Ausführung bekannt und auf dem Markt. So zeigt beispielsweise die DE 195 46 139 A1 einen Luftauslass zum Einbringen von warmer und/oder kalter Luft in einen Raum, mit einem Auslassstutzen, welcher von einem Lochblech überdeckt ist. Dabei ist dem Lochblech ein Luftführungsstutzen innerhalb des Auslassstutzens zugeordnet. Hierdurch soll die Aufgabe gelöst werden, dass mit einfachsten Hilfsmitteln der Luftstrom und eine Induktion auf einfachste Weise beeinflusst werden kann.

In diesem Zusammenhang wird auf die EP 2 860 467 A1 hingewiesen. Dort ist ein Zuluftdurchlass gezeigt, welcher aus einem Stutzen zur Verbindung mit einem Luftzufuhrsystem und einem Gehäuse, welches einen Luftverteilraum (4) begrenzt und eine Frontplatte aufweist, aus der zumindest ein Teil eines Luftstroms austritt, wobei der Frontplatte im Inneren des Auslasses eine Verstelleinrichtung zur Änderung des Luftstroms zugeordnet ist, deren Abstand zur Frontplatte veränderbar ist.

Die US 5,058,490 A zeigt einen Luftauslass zum Auslassen von Luft mit einem Stutzen, der an ein Luftführungssystem angeschlossen ist und mit einer Frontplatte, aus der zumindest ein Teil eines Luftstroms austritt, wobei der Frontplatte im Inneren des Auslasses eine Verstelleinrichtung zur Änderung des Luftstroms zugeordnet ist, deren Abstand zur Frontplatte veränderbar ist.

Die DE 196 26 220 C1 zeigt wiederum einen Luftdurchlass für Mischlüftung, wobei im Inneren des Auslassstutzens ein Luftführungsstutzen und diesem ein Weitwurfelement zugeordnet ist, welches in einem Trichter geführt ist.

All diese Luftauslässe sind für spezielle Anwendungsfälle geschaffen. Im vorliegenden Fall geht es vor allem darum, sehr grosse Luftmengen (auch über 10.000 m3/h) aus grosser Höhe (auch über 15 m) in einen Raum einzubringen. Dies sind beispielsweise grosse Hallen, Flughafengebäude od. dgl..

### Aufgabe der Erfindung

Die Aufgabe der vorliegenden Erfindung ist es, genau einen derartigen Luftauslass zu schaffen, mit der Luft aus grosser Höhe sowohl im Kühl- als auch im Heizfall in einen grossen Raum eingebracht wird.

### Lösung der Aufgabe

Zur Lösung dieser Aufgabe führen die Merkmale des Anspruchs 1. Bevorzugte Ausführungsformen sind in den abhängigen Ansprüchen definiert.

Der wesentliche Vorteil der vorliegenden Erfindung liegt darin, dass durch die Bewegung der Verstelleinrichtung selbst die Änderung des Luftstroms bewirkt wird, wobei vor allem das Einbringen von Kühlluft und das Einbringen von Heizluft unterschieden wird. Allein durch die in der Regel vertikale Bewegung der Verstelleinrichtung erfolgt ein Umschalten von Kühlfall zu Heizfall, wobei natürlich auch Zwischenstellungen möglich sind, so dass Kühlluft und Heizluft in einen Raum eingebracht werden kann, falls dies gewünscht wird.

Die Verstelleinrichtung ist das zentrale Element der vorliegenden Erfindung. Ein wesentlicher Teil der Verstelleinrichtung besteht in zwei Verstellscheiben, in die Öffnungen für einen Luftdurchlass eingeformt sind. Diese beiden Verstellscheiben drehen um eine gemeinsame Achse, so dass die Öffnungen in Übereinstimmung gebracht werden können oder aber ein Gitter der einen Verstellscheibe die Öffnungen der anderen Verstellscheibe abdeckt. Je nach dem wird so ein Luftdurchlass geöffnet oder geschlossen oder auch nur teilweise geöffnet und teilweise geschlossen. Zentrale Idee ist dabei, dass dieses Öffnen und Schliessen der Öffnungen während der vertikalen Bewegung der Verstelleinrichtung erfolgt und zwar ohne zusätzliche Hilfe, sondern automatisch. Der Einfachheit halber ist deshalb hierzu ein Gestänge vorgesehen, welches beispielsweise an der oberen Verstellscheibe und anderenends an einem Fixpunkt im Inneren des Luftauslasses festliegt.

Erfindungsgemäß wird hier ein Fixpunkt an einem Tragstern gesucht, der wiederum in dem Stutzen des Luftauslasses festliegt. Die Verstelleinrichtung soll ebenfalls an diesem Tragstern angeordnet sein und sich vertikal von diesem Tragstern entfernen oder diesem Tragstern annähern können. Da das Gestänge, mit dem die obere Verstellscheibe mit dem Tragstern verbunden ist, in ihrer Länge nicht veränderbar ist, erfolgt bei einer vertikalen Bewegung der oberen Verstellscheibe ein Drehen um den gemeinsamen Mittelpunkt mit der unteren Verstellscheibe. Bei der vertikalen Bewegung nach unten schiebt dann das Gestänge das Gitter der oberen Verstellscheibe über die Öffnungen der unteren Verstellscheibe, wodurch diese geschlossen werden.

Da die Verstelleinrichtung möglichst gut und einfach vertikal geführt werden soll, ohne dass sie verkantet oder sich verdreht, erfolgt ihre Führung an dem Tragstern. Zu diesem Zweck weist der Tragstern nach unten abragende Hülsen auf, die von der Verstelleinrichtung nach oben abragenden Führungssäulen durchsetzt werden.

In einem Ausführungsbeispiel der Erfindung ist daran gedacht, diese Führungssäulen als Spindeln auszubilden, welche auch einen entsprechenden Spindelantrieb am Tragstern durchsetzen. Dieser Spindelantrieb wird mit möglicherweise anderen vorhandenen Spindelantrieben am Tragstern synchronisiert, so dass ein exaktes vertikales Bewegen der Verstelleinrichtung erfolgt.

Bei einem weiteren Ausführungsbeispiel der Erfindung vor allem für etwas kleinere Luftauslässe genügt es, wenn etwa mittig von der Verstelleinrichtung eine Spindel aufragt, den Tragstern durchsetzt und anderenends auch durch einen Spindelantrieb geführt ist. In diesem Fall erfolgt die Bewegung der Verstelleinrichtung durch diesen zentralen Antrieb, die aussen liegenden Führungssäulen haben dann nur Stabilitäts- und Gleichlauffunktionen.

Ein weiteres erfinderisches Merkmal der Verstelleinrichtung ist ein Aussenring, der über Abstandshalter mit der Kombination der Verstellscheiben verbunden ist.

Dieser Aussenring dient dazu, einen Ringkanal zwischen der Außenkante einer Einlaufdüse und der Innenwand einer Hauptführungsdüse, der durch die Auslassdüse und die Einlaufdüse im Inneren des Luftauslasses gebildet wird, zu öffnen und zu schließen. Hierzu ist bevorzugt vorgesehen, dass um die Luftauslassöffnung in der Frontplatte herum die Auslassdüse vorgesehen ist, der bevorzugt eine Einlafdüse in etwa spiegelbildlicher Anordnung aufgesetzt ist. Diese Kombination aus Einlaufdüse und Auslassdüse bewirkt zum einen eine Beschleunigung des aus der Luftauslassöffnung austretenden Luftstroms, zum anderen bildet aber die obere Randkante der Einlaufdüse einen Anschlag für den erwähnten Aussenring, der den Abstand zwischen der oberen Randkante der Einlaufdüse und der Innenwand der Hauptführungsdüse verschliessen kann.

Wird somit ein Kühlfall gewünscht, erfolgt ein Absenken der Verstellscheiben, der Abstandshalter und des Aussenrings, bis der Aussenring bevorzugt auf die Innenseite der Frontplatte auftrifft. In diesem Fall ist der Ringkanal zwischen der Aussenkante der Einlaufdüse und der Innenwand der Hauptführungsdüse geöffnet und die Luft kann nur durch diesen Ringkanal austreten und wird durch die Trompetenform der Hauptführungsdüse nach aussen gelenkt. In diesem Fall sind auch die Öffnungen in der unteren Verstellscheibe infolge der vertikalen Absenkung der Verstelleinrichtung geschlossen. Es erfolgt kein Austritt von Luft durch die Öffnungen der unteren Verstellscheiben bzw. durch die Kombination aus Auslassdüse und Einlaufdüse.

Für den Heizfall wird die Verstelleinrichtung angehoben, was durch die entsprechenden Antriebe entweder für die zentrale Spindel oder die Führungssäulen erfolgt. Beim vertikalen Aufsteigen erfolgt ein Drehen der oberen Verstellscheibe gegenüber der unteren Verstellscheibe und damit ein Öffnen der Öffnungen in der unteren Verstellscheibe. Bei Erreichen der Endlage sind diese Öffnungen geöffnet, auf der anderen Seite aber ist der Ringkanal zwischen oberer Randkante der Einlaufdüse und der Innenwand der Hauptführungsdüse durch den Aussenring verschlossen. Die Heizluft kann nur durch die Öffnungen in der unteren Verstellscheibe und die Einlaufdüse/Auslassdüse ausgebracht werden. Durch die trompetenartige Ausgestaltung von Einlaufdüse und Auslassdüse erfolgt eine Beschleunigung des Luftstroms, so dass er relativ tief in den Raum eingebracht wird, was für warme Luft wichtig ist, da diese die Tendenz hat, wieder aufzusteigen.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
Figur 1 eine Explosionsdarstellung von Teilen des erfindungsgemässen Luftauslasses;
Figur 2 einen Querschnitt durch ein erstes Ausführungsbeispiel eines erfindungsgemässen Luftauslasses im Kühlfall;
Figur 3 einen Querschnitt durch weiteres Ausführungsbeispiel eines erfindungsgemässen Luftauslasses im Heizfall;
Figur 4 eine Draufsicht auf den Luftauslass im Kühlfall;
Figur 5 eine Draufsicht auf den Luftauslass nach kurzer vertikaler Absenkung.

Der erfindungsgemässe Luftauslass wird mittels eine Stutzens 1 an ein nicht näher gezeigtes Luftführungssystem angeschlossen. Die von dem Luftführungssystem herbeigebrachte Luft gelangt in den Stutzen 1 und zumindest teilweise aus einer Luftauslassöffnung 2, die in eine Frontplatte 3 eingeschnitten ist, in einen Raum, der belüftet werden soll.

Von der Frontplatte 2 ragen randseitig angeordnete Fenster 4 auf, auf die eine grosse Hauptführungsdüse 5 aufgesetzt ist, die wiederum andernends dem Stutzen 1 aufgeschoben ist. Auf diese Weise wird mittels den Fenstern 4 und den zwischen den Fenstern 4 offenen Zwischenräumen ein seitlicher Ringauslass 6 gebildet, der bewirkt, dass aus ihm ausquellende Luft waagrecht bzw. schräg in den zu belüftenden Raum eintritt. Bevorzugt wird deshalb dieser Ringauslass 6 zum Einbringen von Kaltluft in einen Raum benutzt, da diese Kaltluft etwa waagrecht, d. h., entlang zum Beispiel von einer Decke, ausströmen kann und danach ohne Zugerscheinungen nach unten in den Raum fällt.

Die Luftauslassöffnung 2 in der Frontplatte 2 wird wiederum von einer inneren Auslassdüse 7 umfangen, wobei die Auslassdüse 7 sich trompetenartig erweitert. Auf die Auslassdüse 7 ist eine Einlaufdüse 10 aufgesetzt, die sich ebenfalls trompetenförmig erweitert, allerdings entgegen einem in den Luftauslass eingebrachten Luftstrom. Dieser Luftstrom wird somit in der Einlaufdüse 10 verengt und dadurch beschleunigt und tritt so beschleunigt aus der Auslassdüse 7 aus.

Oberhalb dieser Anordnung aus Auslassdüse 7 und Einlaufdüse 10 ist eine Verstelleinrichtung 11 vorgesehen. Dies weist eine obere Verstellscheiben 12.1 und eine untere Verstellscheibe 12.2 auf, in die radial angeordnete Öffnungen 13.1 bzw. 13.2 eingeformt sind. Im gezeigten Ausführungsbeispiel verlaufen die Öffnungen 13.1 und 13.2 radial zu einem Mittelpunkt M hin, um den beide Verstellscheiben 12.1 und 12.2 gemeinsam oder auch separat verdrehbar sind. Auf diese Weise können die Öffnungen 13.1 und 13.2 mehr oder weniger in Übereinstimmung gebracht werden, wobei bevorzugt durch ein zwischen den Öffnungen 13.1 der oberen Verstellscheibe 12,1 noch stehenbleibendes Gitter 14 die Öffnungen 13.2 der unteren Verstellscheibe 13.2 mehr oder weniger geschlossen werden.

Von der unteren Verstellscheibe 12.2 ragen nach aussen noch Zungen 15 ab, an denen Abstandshalter 16 nach unten bzw. zur Frontplatte 3 hin abragen. Endwärtig sind diese Abstandshalter 16 mit einem Aussenring 9 verbunden, der ebenfalls Teil der gesamten Verstelleinrichtung 11 ist. Auf einen Außenumfang des Aussenrings 17 ist ein bevorzugt flexibler Kantenschutz 17 aufgesetzt.

Diese Verstelleinrichtung 11 hängt an einem Tragstern 18, dessen Arme 19 endwärtig mittels eines Flansches 20 an einer Innenwand 21 des Stutzens 1 festgelegt sind. Ebenfalls endwärtig befindet sich an den Armen 19 jeweils eine Hülse 22, in der eine Führungssäule 23 vertikal gleiten kann.

In einem ersten Ausführungsbeispiel der Erfindung sollen die Führungssäulen 23 motorisch bewegbar sein, wodurch die Verstelleinrichtung vertikal in Richtung auf die Einlaufdüse 10 hin abgesenkt bzw. angehoben werden kann. Der Einfachheit halber ist dann die Führungssäule 23 als Spindel ausgebildet und durchgreift einen entsprechenden Antrieb 24, dessen Drehung auf die Spindel übertragen wird, so dass sie sich zusammen mit dem Aussenring 9 und dem Kantenschutz 17 aber auch den Verstellscheiben 12.1 und 12.2 absenken kann. Zu diesem Zweck sind die Verstellscheiben 12.1 und 12.2 über die Abstandshalter 16 mit dem Aussenring 9 verbunden, ebenso wie die Führungssäulen 23. Diese Ausgestaltung mit drei Antrieben 24 wird insbesondere bei sehr grossen und relativ schweren Auslässen verwendet, da dadurch ein vertikales Bewegen der Verstelleinrichtung 11 gesicherter und zentrierter erfolgen kann.

Bei einem weiteren Ausführungsbeispiel der Erfindung, insbesondere für kleinere Luftauslass, genügt, wenn die Verstellscheiben 12.1 bzw. 12.2 an einer zentralen Spindel 27 aufgehängt ist und von einem auf dem Tragstern 18 angeordneten Zentralantrieb 28 bewegt wird. In diesem Fall dienen die Führungssäulen 23 nur der Führung der gesamten Verstelleinrichtung 11.

Gemäss den Figuren 4 und 5 ist gezeigt, dass die obere Verstellscheibe 12.1 über ein Gestänge 29 mit dem Tragstern 18 verbunden ist. Wird somit die Verstelleinrichtung 11 vertikal nach unten verlagert, verlängert sich das Gestänge 28 nicht, sondern die obere Scheibe 12.1 wird um deren Mittelpunkt M gedreht, so dass ihr Gitter 14 die Öffnungen 13 immer mehr verschliesst.

Die Funktionsweise der vorliegenden Erfindung ist folgende:
Im Kühlfall befindet sich die Verstelleinrichtung 11 in der in Figur 2 bzw. 4 gezeigten Gebrauchslage. Dabei ist sie durch die entsprechenden Spindelantriebe 24 oder 28 auf die Frontplatte 3 bzw. Einlaufdüse 10 hin abgesenkt und liegt der Einlaufdüse 10 auf. Dabei ist auch der Aussenring 9 abgesenkt und liegt der Frontplatte 3 von innen her an, wobei er einen Ringkanal 25 zwischen der Einlaufdüse 10 und der grossen Hauptführungsdüse 5 freigegeben hat. Das bedeutet, dass die Luft durch diesen Ringkanal 25 und durch den Ringauslass 6 im Wesentlichen waagrecht ausgebracht wird, so dass die Kaltluft genügend seitlichen Raum hat, um in diesen Raum fallen zu können. Die Öffnungen 13.1 und 13.2 der beiden Verstellscheiben 12.1 und 12.2 können dabei gänzlich verschlossen sein, so dass wirklich nur Luft seitlich aus dem Ringauslass 25 ausströmt. Es kann natürlich aber auch wünschenswert sein, etwas Kaltluft direkt nach unten in den Raum einzubringen. Je nach Wunsch kann in diesem Fall ein Öffnen der Öffnungen 13.1 bzw. 13.2 stattfinden, indem die Verstelleinrichtung 11 etwas angehoben wird. Dies ist aber ein Ausnahmefall.

Im Heizfall wird die Verstelleinrichtung 11 durch die entsprechenden Antriebe 24, 28 nach oben bewegt, so dass die Verstellscheiben 12.1 und 12.2 die Einlaufdüse 10 freigeben und die Öffnungen 13.2 in der unteren Verstellscheibe 13.2 geöffnet werden und zwar mithilfe des Gestänges 28. In Endlage verschliesst der Aussenring 9 bzw. der Kantenschutz 17 den Ringkanal 25 und unterbindet im Wesentlichen ein Ausströmen der Luft seitlich durch den Ringauslass 25. Die warme Luft kann nun nur durch die Kombination aus Einlaufdüse 10 und Auslassdüse 7 nach unten in den Raum eingebracht werden, wobei dies durch die Form von Einlaufdüse 10 und Auslassdüse 7 beschleunigt erfolgt.

### Bezugszeichenliste

| | |
|---|---|
| 1 | Stutzen |
| 2 | Luftauslassöffnung |
| 3 | Frontplatte |
| 4 | Fenster |
| 5 | Hauptführungsdüse |
| 6 | Ringauslass |
| 7 | Auslassdüse |
| 8 | Ausmündungsbereich |
| 9 | Außenring |
| 10 | Einlaufdüse |
| 11 | Verstelleinrichtung |
| 12 | Verstellscheiben |
| 13 | Öffnungen |
| 14 | Gitter |
| 15 | Zunge |
| 16 | Abstandshalter |
| 17 | Kantenschutz |
| 18 | Tragstern |
| 19 | Arm |
| 20 | Flansch |
| 21 | Innenwand |
| 22 | Hülse |
| 23 | Führungssäule |
| 24 | Antrieb |
| 25 | Ringkanal |
| 26 | |
| 27 | zentrale Spindel |
| 28 | Gestänge |
| 29 | Antrieb |
| | |
| M | Mittelachse |

## Patentansprüche

1. Luftauslass zum Auslassen von Luft mit einem Stutzen (1), der an ein Luftführungssystem an einer Raumdecke anschliessbar ist und mit einer Frontplatte (3), aus der zumindest ein Teil eines Luftstroms durch eine Luftauslassöffnung (2) austritt, wobei der Frontplatte (3) im Inneren des Auslasses eine Verstelleinrichtung (11) zur Änderung des Luftstroms zugeordnet ist, deren Abstand zur Frontplatte (3) veränderbar ist, wobei die Verstelleinrichtung (11) zur Änderung des Luftstroms vertikal bewegbar ist, wobei die Verstelleinrichtung (11) zur Änderung des Luftstroms zumindest zwei Verstellscheiben (12.1,12.2) aufweist, in die Öffnungen (13.1,13.2) eingeformt sind, deren Öffnungsweite veränderbar ist, wobei die Öffnungsweite der einen Verstellscheibe (12.2) durch eine Gitterstruktur (14) der anderen Verstellscheibe (12.1) veränderbar ist, wobei die beiden Verstellscheiben (12.1,12.2) um eine gemeinsame Mittelachse (M) drehbar sind, wobei die Verstelleinrichtung (11) zur Änderung des Luftstroms an einem Tragstern (18) angeordnet ist, der in dem Stutzen (1) festliegt, wobei eine obere Verstellscheibe (12.1) mit dem Tragstern (18) über ein Gestänge (28) verbunden ist, welches beim vertikalen Absenken der Verstelleinrichtung (11) zur Änderung des Luftstroms durch die Luftauslassöffnung (2) ein Drehen der oberen Verstellscheibe (12.1) gegenüber der unteren Verstellscheibe (12.2) bewirkt, wobei die Verstelleinrichtung (11) einen Aussenring (9) aufweist, der über Abstandshalter (16) mit der Kombination der Verstellscheiben verbunden ist, wobei der Aussenring (9), dazu dient, (9), einen Ringkanal (25) zwischen der Außenkante einer Einlaufdüse (10) und der Innenwand einer Hauptführungsdüse (5), der durch die Auslaufdüse (7) und die Einlaufdüse (10) im Inneren des Luftauslasses gebildet wird, zu öffnen und zu schließen, wobei in einer oberen Endlage der Verstelleinrichtung (11) die Öffnungen (13.1, 13.2) in den Verstellscheiben (12.1, 12.2) geöffnet sind und der Ringkanal (25) vom Außenring (9) verschlossen ist, während in einer unteren Endlage der Verstelleinrichtung (11) die Öffnungen (13.1, 13.2) in den Verstellscheiben (12.1, 12.2) verschlossen sind und der Ringkanal (25) geöffnet ist.

2. Luftauslass nach Anspruch 1, **dadurch gekennzeichnet, dass** die Öffnungsweite zwischen den beiden Verstellscheiben (12.1, 12.2) durch die vertikale Bewegung der Verstelleinrichtung (11) zur Änderung des Luftstroms veränderbar ist.

3. Luftauslass nach Anspruch 1 oder 2, **dadurch gekennzeichnet, dass** an dem Tragstern (18) nach unten zur Frontplatte (3) hin zumindest eine Hülse (22) abragt, in der eine der Verstelleinrichtung (11) zur Änderung des Luftstroms zugeordnete Führungssäule (23) geführt ist.

4. Luftauslass nach Anspruch 3, **dadurch gekennzeichnet, dass** die Führungssäule (23) als Gewindespindel ausgestaltet und der Gewindespindel am Tragstern (18) ein Antrieb (24) zugeordnet ist.

5. Luftauslass nach einem der vorigen Ansprüche, **dadurch gekennzeichnet, dass** der Tragstern (18) von einer Zentralspindel (27) durchsetzt und dieser ein Antrieb (29) zugeordnet ist.

6. Luftauslass nach Anspruch 5, **dadurch gekennzeichnet, dass** der Außenring (9) aus einem flexiblen Werkstoff geformt ist.

7. Luftauslass nach einem der vorigen Ansprüche, **dadurch gekennzeichnet, dass** um die Auslassöffnung (2) in der Frontplatte (3) die Auslassdüse (7) angeordnet ist.

8. Luftauslass nach Anspruch 7, **dadurch gekennzeichnet, dass** der Auslassdüse (7) umgedreht die Einlaufdüse (10) aufgesetzt ist.

## Claims

1. Air outlet for discharging air, having a connection piece (1) which can be connected to an air ducting system on a room ceiling and having a front panel (3) from which at least some of an air flow emerges through an air outlet opening (2) wherein an adjusting device (11) for changing the air flow is assigned to the front panel (3) inside the outlet, the distance of which to the front panel (3) is variable, wherein the adjusting device (11) for changing the air flow is vertically movable, wherein the adjusting device (11) for changing the air flow has at least two adjusting discs (12.1, 12.2), in which openings (13.1, 13.2) are formed, the opening width of which is variable, wherein the opening width of one adjusting disc (12.2) can be varied by a grid structure (14) of the other adjusting disc (12.1), wherein the two adjusting discs (12.1, 12.2) are rotatable about a common center axis (M), wherein the adjusting device (11) for changing the air flow is arranged on a support star (18), which is fixed in the connection piece (1), wherein an upper adjusting disc (12.1) is connected to the supporting star (18) via a linkage (28) which, when the adjusting device (11) is lowered vertically to change the air flow through the air outlet opening (2), causes the upper adjusting disc (12.1) to rotate relative to the lower adjusting disc (12.2), wherein the adjusting device (11) has an outer ring (9) which is connected to the combination of adjusting discs via spacers (16), wherein the outer ring (9) serves to open and close an annular channel (25) between the outer edge of an inlet nozzle (10) and the inner wall of a main guide nozzle (5), which is formed by the outlet nozzle (7) and the inlet nozzle (10) inside the air outlet, wherein in an upper end position of the adjusting device (11) the openings (13.1, 13.2) in the adjusting discs (12.1, 12.2) are open and the annular channel (25) is closed by the outer ring (9), while in a lower end position of the adjusting device (11) the openings (13.1, 13.2) in the adjusting discs (12.1, 12.2) are closed and the annular channel (25) is open.

2. Air outlet according to claim 1, **characterized in that** the opening width between the two adjusting discs (12.1, 12.2) can be varied by the vertical movement of the adjusting device (11) in order to change the air flow.

3. air outlet according to claim 1 or 2, **characterized in that** at least one sleeve (22) projects downwards from the supporting star (18) towards the front panel (3), in which a guide column (23) associated with the adjusting device (11) for changing the air flow is guided.

4. Air outlet according to claim 3, **characterized in that** the guide column (23) is designed as a threaded spindle and a drive (24) is assigned to the threaded spindle on the support star (18).

5. Air outlet according to one of the preceding claims, **characterized in that** the support star (18) has a central spindle (27) passing through it and a drive (29) is assigned to it.

6. Air outlet according to claim 5, **characterized in that** the outer ring (9) is formed from a flexible material.

7. Air outlet according to one of the preceding claims, **characterized in that** the outlet nozzle (7) is arranged around the outlet opening (2) in the front panel (3).

8. air outlet according to claim 7, **characterized in that** the inlet nozzle (10) is placed on the outlet nozzle (7) in reverse.

## Revendications

1. Sortie d'air permettant la sortie d'air, comportant une tubulure (1) qui peut être raccordée à un système de guidage d'air au niveau du plafond d'une pièce et comportant une plaque frontale (3), de laquelle s'échappe au moins une partie d'un flux d'air à travers une ouverture de sortie d'air (2), dans laquelle un dispositif de réglage (11) pour la modification du flux d'air est associé à la plaque frontale (3) à l'intérieur de la sortie, dispositif de réglage dont la distance par rapport à la plaque frontale (3) est modifiable, dans laquelle le dispositif de réglage (11) pour la modification du flux d'air est mobile verticalement, dans laquelle le dispositif de réglage (11) pour la modification du flux d'air présente au moins deux disques de réglage (12.1, 12.2) dans lesquels sont formées des ouvertures (13.1, 13.2) dont la largeur d'ouverture est modifiable, dans laquelle la largeur d'ouverture de l'un des disques de réglage (12.2) est modifiable par une structure formant grille (14) de l'autre disque de réglage (12.1), dans laquelle les deux disques de réglage (12.1, 12.2) peuvent tourner autour d'un axe central commun (M), dans laquelle le dispositif de réglage (11) pour la modification du flux d'air est disposé au niveau d'une étoile de support (18) qui est fixée dans la tubulure (1),
dans laquelle
un disque de réglage (12.1) supérieur est relié à l'étoile de support (18) par l'intermédiaire d'une tringlerie (28) qui, lors de l'abaissement vertical du dispositif de réglage (11) pour la modification du flux d'air à travers l'ouverture de sortie d'air (2), provoque une rotation du disque de réglage (12.1) supérieur par rapport au disque de réglage (12.2) inférieur, dans laquelle le dispositif de réglage (11) présente un anneau extérieur (9) qui est relié à la combinaison des disques de réglage par l'intermédiaire d'entretoises (16), dans laquelle l'anneau extérieur (9) sert (9) à ouvrir et à fermer un canal annulaire (25) entre le bord extérieur d'une buse d'admission (10) et la paroi intérieure d'une buse de guidage principale (5), lequel canal annulaire est créé par la buse d'évacuation (7) et la buse d'admission (10) à l'intérieur de la sortie d'air, dans laquelle, dans une position finale supérieure du dispositif de réglage (11), les ouvertures (13.1, 13.2) dans les disques de réglage (12.1, 12.2) sont ouvertes et le canal annulaire (25) est fermé par l'anneau extérieur (9), tandis que, dans une position finale inférieure du dispositif de réglage (11), les ouvertures (13.1, 13.2) dans les disques de réglage (12.1, 12.2) sont fermées et le canal annulaire (25) est ouvert.

2. Sortie d'air selon la revendication 1, **caractérisée en ce que** la largeur d'ouverture entre les deux disques de réglage (12.1, 12.2) est modifiable par le mouvement vertical du dispositif de réglage (11) pour la modification du flux d'air.

3. Sortie d'air selon la revendication 1 ou 2, **caractérisée en ce que,** au niveau de l'étoile de support (18), au moins un manchon (22) fait saillie vers le bas en direction de la plaque frontale (3), manchon dans lequel est guidée une colonne de guidage (23) associée au dispositif de réglage (11) pour la modification du flux d'air.

4. Sortie d'air selon la revendication 3, **caractérisée en ce que** la colonne de guidage (23) est réalisée sous forme de broche filetée et un entraînement (24) est associé à la broche filetée au niveau de l'étoile de support (18).

5. Sortie d'air selon l'une des revendications précédentes, **caractérisée en ce que** l'étoile de support (18) est traversée par une broche centrale (27) et un entraînement (29) est associé à ladite broche centrale.

6. Sortie d'air selon la revendication 5, **caractérisée en ce que** l'anneau extérieur (9) est formé à partir d'un matériau flexible.

7. Sortie d'air selon l'une des revendications précédentes, **caractérisée en ce que** la buse d'évacuation (7) est disposée autour de l'ouverture de sortie (2) dans la plaque frontale (3).

8. Sortie d'air selon la revendication 7, **caractérisée en ce que** la buse d'admission (10) est placée à l'envers sur la buse d'évacuation (7).
